# EUROPÄISCHE PATENTANMELDUNG

(11) **EP 0 058 843 A1**
(43) Veröffentlichungstag der Anmeldung: **01.09.1982**
(21) Anmeldenummer: 82100694.7
(22) Anmeldetag: 02.02.1982
(51) Int. Cl.: H01Q 1/18

(54) **Nachführverfahren für auf schwankenden Richtfunktürmen angeordnete Antennen**

(30) Priorität: 20.02.1981 DE 3106321
(71) Anmelder: ANT Nachrichtentechnik GmbH, D-71522 Backnang (DE)
(72) Erfinder: Richter, Joannes, DIpl.-Ing., D-7150 Backnang (DE)
(74) Vertreter: Schickle, Gerhard (DE)

(57) **Zusammenfassung**

Die Erfindung betrifft ein Verfahren zum Nachführen von Richtfunkantennen (2), deren Position sich aufgrund von Bewegungen (Durchbiegung, Torsion) der sie tragenden Richtfunktürme (1) ändert. Dabei werden mit mechanischen oder optischen Meßverfahren die Turmbewegungen registriert und aus diesen Meßdaten Nachführsignale für die Antennen abgeleitet (Fig. 1).

## Beschreibung

Die vorliegende Erfindung betrifft ein Verfahren zum Nachführen von Richtfunkantennen, die durch Schwankungen der sie tragenden Türme Auslenkungen von der idealen Strahlungsrichtung erfahren.

Richtfunktürme können bei Windbelastung so starken Schwankungen unterliegen, daß die darauf montierten Antennen von der optimalen Strahlungsrichtung zu den korrespondierenden Antennen abgelenkt werden, wodurch sich die übertragungseigenschaften der Richtfunkstrecke arg verschlechtern.

Beispielsweise erfährt bei stärkerer Windbelastung ein 150 m hoher massiver Turm durchaus eine Auslenkung von ca. 40 bis 70 cm. Dabei würde sich eine auf dem Turm aufgestellte Antenne etwa um 0,25 Grad neigen. Eine solch starke Abweichung von der normalen Strahlungsrichtung kann einen Pegelabfall von 3 dB mit sich bringen. Außerdem steigt dadurch bei einer Übertragung doppelt polarisierter Signale die Kreuzpolarisation erheblich an.

Um derartige übertragungsstörungen auszuschließen, werden gemäß der DE-OS 26 26 926 Abweichungen der Antenne von ihrer Sollposition mit Hilfe der Strahlschwenkung kompensiert, d.h., die Strahlungskeule der Empfangsantenne wird ständig auf das Maximum des von der Sendeantenne ausgesendeten Feldes nachgeführt. Dazu ist aber ein recht aufwendiges und teures Speisesystem, welches aus dem Empfangssignal die Nachführkriterien ableitet, erforderlich. Dieses Nachführverfahren läßt sich nur auf die Empfangsantenne und nicht direkt auf die Sendeantenne anwenden. Turmbewegungen können daher an der Sendeantenne nicht ausgeglichen werden.

Der Erfindung liegt nun die Aufgabe zugrunde, ein Nachführverfahren für Antennen auf Richtfunktürmen anzugeben, das mit sehr einfachen Mitteln realisierbar ist und gleichermaßen für Sende- und Empfangsantennen angewendet werden kann.

Erfindungsgemäß wird diese Aufgabe dadurch gelöst, daß die Abweichung der Antennenplattform des Turms von der Normalposition gemessen wird und daß entsprechend dieser Meßdaten die Antennenstellung in entgegengesetzter Richtung zur Turmbewegung automatisch geändert wird.

Zweckmäßige Ausführungen des erfindungsgemäßen Verfahrens gehen aus den Unteransprüchen hervor.

Die Nachführung der Antennen auf Richtfunktürmen bietet den Vorteil, daß die Türme nicht mehr so stabil gebaut werden müssen, was mit einer enormen Kosteneinsparung verbunden ist. Wenn keine allzu große Stabilität der Türme gefordert ist, können sie höher gebaut werden, wodurch ein größerer Abstand zwischen den Richtfunktürmen möglich ist. Außerdem können dadurch Richtfunkantennen mit höherem Gewinn, schmalerer Keulenbreite und geringerer Sendeleistung eingesetzt werden.

Anhand von in der Zeichnung dargestellten Ausführungsbeispielen soll nachfolgend die Erfindung näher erläutert werden. Es zeigen:
Fig. 1 einen mit Dehnungsmeßstreifen versehenen Richtfunkturm,
Fig. 2 einen mit einer Lasermeßeinrichtung versehenen Richtfunkturm und
Fig. 3 eine vom Laser angestrahlte Photoelementenplatte.

Die Fig. 1 stellt einen Richtfunkturm 1 dar mit einer auf seiner Plattform aufgestellten Antenne 2. Der Turm weist eine hier zur Verdeutlichung übertrieben stark gezeichnete Neigung auf. Eine starr montierte Antenne auf dem Turm vollzieht diese Neigung mit, wodurch sich die eingangs erwähnten Verschlechterungen der übertragungseigenschaften ergeben. Damit die Antenne bei Schwankungen des Turms nicht von der idealen Strahlungsrichtung abweicht, wird sie nachgeführt. Und zwar wird, z.B. mit Hilfe eines motorischen Antriebs, die Antennenposition immer in entgegengesetzter Richtung zur Turmbewegung (Biegung oder Torsion) geändert. Die Steuersignale für die Nachführmotoren resultieren aus der Messung der Turmbewegung. Gemäß Fig. 1 sind am Turm mehrere Dehnungsmeßstreifen 3 befestigt zur Erfassung der Abweichung des Turms von seiner Normalposition. Die Dehnungsmeßstreifen sollten an den Stellen des Turmes angebracht sein, wo er bei Windbelastung die größte Durchbiegung oder Torsion erfährt.

Eine andere Möglichkeit, die Turmbewegung zu registrieren, zeigt die Fig. 2. In Höhe der Antennenplattform ist ein Laser 4 installiert, der sein Licht auf eine am Fuß des Turms 1 angeordnete Platte 5 aus mehreren Photoelementen abstrahlt. Sofern der Turm innen hohl ist, können Laser und Photoelementenplatte innerhalb des Turms angebracht werden. Ansonsten wird, wie in Fig. 2 gezeichnet, der Laser 4 außen am Rand des Turms befestigt und die Photoelementenplatte 5 auf dem Boden neben dem Turm angeordnet. Ebenso kann auch der Laser am Turmfuß und die Photoelementenplatte in der Nähe der Antennenplattform befestigt sein. Zudem ist es möglich, nicht den Laserstrahl direkt auf die Photoelementenplatte zu richten sondern ihn durch ein oder mehrere Umlenkspiegel auf die Photoelementenplatte zu führen.

Anhand der Fig. 3 soll nun die Funktionsweise dieser optischen Meßeinrichtung erklärt werden. Auf der Platte 5 sind z.B. nach dem kartesischen System die Photoelemente 6 verteilt. Hat der Turm seine Normalstellung, dann trifft der vom Laser ausgesendete Lichtstrahl auf das Photoelement 6'. In diesem Fall gibt es keine Ablagesignale in x- oder y-Richtung. Bei einer Neigung oder Torsion des Turms trifft der Laserstrahl beispielsweise auf das Photoelement 6". Die örtliche Abweichung ex, Δy des Photoelementes 6" von dem Photoelement 6' wird entsprechenden Ablagesignalen zugeordnet, aus denen dann die Nachführsignale für die Antenne 2 hergeleitet werden.

Aus den nach den oben beschriebenen Methoden ermittelten Meßdaten über die Turmbewegung können für sämtliche Antennen auf dem Richtfunkturm Nachführsignale abgeleitet werden.

## Patentansprüche

1. Verfahren zum Nachführen von Richtfunkantennen, die durch Schwankungen der sie tragenden Türme Auslenkungen von der idealen Strahlungsrichtung erfahren, dadurch gekennzeichnet, daß die Abweichung der Antennenplattform des Turms (1) von der Normalposition gemessen wird und daß entsprechend dieser Meßdaten die Antennenstellung in entgegengesetzter Richtung zur Turmbewegung automatisch geändert wird.

2. Verfahren nach Anspruch 1, dadurch gekennzeichnet, daß die Turmbewegung mittels am Turm (1) befestigter Dehnungsmeßstreifen (3) erfaßt wird.

3. Verfahren nach Anspruch 1, dadurch gekennzeichnet, daß die Turmbewegung mit optischen Meßeinrichtungen (4, 5) erfaßt wird.

4. Verfahren nach Anspruch 3, dadurch gekennzeichnet, daß von einem in Höhe der Antennenplattform befestigten Laser (4) Licht auf eine am Fuß des Turms (1) angeordnete Photoelementenplatte (5) abgestrahlt wird und daß auf der Photoelementenplatte die Abweichung (Δ x, _{A}y) des Lichtauftreffpunktes (6") bei einer Turmauslenkung von dem durch die Normalposition des Turmes festgelegten Lichtauftreffpunkt (6') registriert wird.

5. Verfahren nach Anspruch 3, dadurch gekennzeichnet, daß von einem am Fuß des Turms (1) befestigten Laser (4) Licht auf eine an der Antennenplattform angeordnete Photoelementenplatte (5) abgestrahlt wird und daß auf der Photoelementenplatte die Abweichung (Δ x, Δ y) des Lichtauftreffpunktes (6") bei einer Turmauslenkung von dem durch die Normalposition des Turmes festgelegten Lichtauftreffpunkt (6') registriert wird.
